# EUROPÄISCHE PATENTSCHRIFT

(11) **EP 3 857 010 B1**
(45) Veröffentlichungstag und Bekanntmachung des Hinweises auf die Patenterteilung: **06.03.2024**
(21) Anmeldenummer: 19766168.9
(22) Anmeldetag: 30.08.2019
(51) Int. Cl.: E05B 85/26, E05B 77/36

(54) **KRAFTFAHRZEUGSCHLOSS**
MOTOR VEHICLE LOCK
SERRURE DE VÉHICULE AUTOMOBILE

(30) Priorität: 27.09.2018 DE 102018123895
(43) Veröffentlichungstag der Anmeldung: 04.08.2021
(73) Patentinhaber: Kiekert AG, 42579 Heiligenhaus (DE)
(72) Erfinder: SCHIFFER, Holger, 40668 Meerbusch (DE); SZEGENY, Peter, 51766 Engelskirchen (DE)
(86) Internationale Anmeldenummer: PCT/DE2019/100785
(87) Internationale Veröffentlichungsnummer: WO 2020/064048

(56) Entgegenhaltungen:
- DE-A1-102014 115 490
- DE-A1-102016 215 336

## Beschreibung

Die Erfindung betrifft ein Kraftfahrzeugschloss aufweisend ein Gesperre mit einer Drehfalle und mindestens einer Sperrklinke, wobei die Drehfalle mittels der Sperrklinke in mindestens einer Rastposition verrastbar ist und einem im Eingriffsbereich zwischen Drehfalle und Sperrklinke angeordneten separaten Rastelement, wobei das Rastelement in einer Lagerstelle der Sperrklinke schwenkbar aufgenommen ist.

Das Kraftfahrzeugschloss und insbesondere das im Kraftfahrzeugschloss angeordnete Gesperre wirkt beim Schließen mit einem zumeist an der Kraftfahrzeugkarosserie befestigten Schlosshalter zusammen. Dabei wird das Gesperre bestehend aus Drehfalle und Sperrklinke mittels des Schlosshalters in eine Rastposition hineinbewegt. Diese Rastposition ermöglicht es dann, das bewegliche Bauteil sicher während der Benutzung des Kraftfahrzeugs zu positionieren und zu halten. Die Rastposition wird durch das Eingreifen der Sperrklinke in eine Rastfläche der Drehfalle erzielt, so dass das Gesperre in eine zum Beispiel Hauptrastposition gelangen kann. Das Zusammenspiel zwischen den Gesperreteilen, das heißt Drehfalle und Sperrklinke, bedingt Schließ- und Öffnungsgeräusche, die das Komfortverhalten des Kraftfahrzeugschlosses maßgeblich mit beeinflussen.

Um Einfluss auf das Öffnungsverhalten eines Gesperres zu erlangen, ist es aus der DE 10 2008 028 256 A1 bekannt geworden, ein Gesperre mit mehreren Klinken auszuführen. Dabei wirkt auf die Drehfalle eine erste Sperrklinke, die die Drehfalle im Zusammenspiel mit dem Schlosshalter in einer Rastposition hält. Drehfalle und Sperrklinke sind dabei derart zueinander ausgerichtet bzw. derart miteinander im Eingriff, dass durch das Zusammenspiel aus Drehfalle und Sperrklinke ein öffnendes Moment resultiert. Mit anderen Worten drängt die Drehfalle die Sperrklinke aus dem Eingriffsbereich mit der Drehfalle heraus. Zur Sicherung Lage der Sperrklinke wird eine weitere Sperrklinke eingesetzt, die aufgrund ihrer Funktion auch Blockadehebel genannt wird. Die weitere Sperrklinke oder der Blockadehebel hält die Sperrklinke im Eingriff mit der Drehfalle. Die Lage der Sperrklinke im Eingriffsbereich mit der Drehfalle wird somit blockiert. Zum Öffnen eines derartigen Gesperres ist es lediglich notwendig, den Blockadehebel außer Eingriff mit der Sperrklinke zu bringen, wodurch sich anschließend das Gesperre selbständig öffnet. Das öffnende Moment drängt dabei die Sperrklinke aus dem Eingriffsbereich mit der Drehfalle heraus, so dass ein leichtes und leises Öffnen des Gesperres ermöglichbar ist. Das Dokument DE102014115490 offenbart auch ein Gesperre mit mehreren Klinken.

Aus der DE 10 2016 215 336 A1 ist ein Kraftfahrzeugschloss bekannt geworden, bei dem zur Erzielung einer günstigen Haptik und Akustik des Kraftfahrzeugschlosses im Eingriffsbereich zwischen Drehfalle und Sperrklinke ein Rastelement in Form eines Zylinders oder einer Kugel angeordnet ist.

Um ein Führen der zum Beispiel Kugel im Eingriffsbereich zwischen Drehfalle und Sperrklinke zu gewährleisten, ist in der Druckschrift ein Führungskäfig offenbart, wobei der Führungskäfig entweder an der Sperrklinke oder an der Drehfalle angeordnet ist. Die Verwendung eines Führungskäfigs und die Befestigung des Führungskäfigs an der Drehfalle bzw. Sperrklinke ist an ein aufwändiges Herstellungsverfahren gebunden, wobei insbesondere in Bezug auf das Führen des Rastelementes höchste Genauigkeiten nur mit aufwändigsten und somit kostenintensiven Fertigungsverfahren gebunden ist. Der gattungsgemäße Stand der Technik kann somit nicht in allen Punkten überzeugen. Hier setzt die Erfindung an.

Aufgabe der Erfindung ist es, ein verbessertes Kraftfahrzeugschloss bereitzustellen. Im Besonderen ist es Aufgabe der Erfindung, ein leicht öffnendes und eine günstige Akustik aufweisendes Kraftfahrzeugschloss bereitzustellen.

Die Lösung der Aufgabe erfolgt durch die Merkmale des unabhängigen Patentanspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, vielmehr sind beliebige Variationsmöglichkeiten der in den Unteransprüchen beschriebenen Merkmale möglich.

Gemäß dem Patentanspruch 1 wird die Aufgabe der Erfindung dadurch gelöst, dass ein Kraftfahrzeugschloss bereitgestellt wird aufweisend ein Gesperre mit einer Drehfalle und mindestens einer Sperrklinke, wobei die Drehfalle mittels der Sperrklinke in mindestens einer Rastposition verrastbar ist und einem im Eingriffsbereich zwischen Drehfalle und Sperrklinke angeordneten separaten Rastelement, wobei das Rastelement in einer Lagerstelle der Sperrklinke schwenkbar aufgenommen ist, wobei das Rastelement als Öffnungshebel ausgeführt ist, wobei die Lagerstelle als Langloch ausgebildet ist und wobei der Öffnungshebel zumindest eine Radiuskontur aufweist, so dass ein Abwälzen des Öffnungshebels auf der Drehfalle und/oder der Sperrklinke ermöglichbar ist. Durch die erfindungsgemäße Ausgestaltung des Kraftfahrzeugschlosses mittels eines Öffnungshebels ist nun die Möglichkeit geschaffen, die Öffnung des Gesperres mit sehr geringen Öffnungskräften auszuführen. Insbesondere der Einsatz eines Hebels ermöglicht es dabei, das Rastelement im Eingriffsbereich zwischen Drehfalle und Sperrklinke leicht zu bewegen. Dies gilt auch für den Fall, in dem das Rastelement bei einer hohen Belastung zum Beispiel in einer Hauptrastposition gesperrt vorliegt. Die auf die Sperrklinke und das Rastelement wirkende Kraft resultiert zum größten Teil aus einer Dichtung, die das beweglich am Kraftfahrzeug angeordnete Bauteil in Bezug auf einen Innenraum des Kraftfahrzeugs abdichtet. Aus diesem Dichtungsdruck resultiert eine Kraft, die durch das Zusammenspiel zwischen einem Schlosshalter und der Drehfalle auf das Rastelement und die Sperrklinke wirkt. Zusätzlich erfährt die Sperrklinke eine Kraft aus einer Drehfallenfeder, die die Drehfalle in Richtung einer Öffnungsstellung vorspannt. Diese zum Teil hohe Kraft, die sich beispielsweise bei großen Schiebetüren oder Kraftfahrzeugseitentüren einstellt, muss mittels des Gesperres aufgenommen werden. Das Rastelement ist erfindungsgemäß als Öffnungshebel ausgebildet, das heißt die Schwenkbewegung kann über einen Hebelarm ausgeführt werden, so dass sich ein

Abrollen des Öffnungshebels bzw. Rastelements zwischen Sperrklinke und Drehfalle ergibt. Durch die Ausgestaltung als Hebel kann dabei ein sehr genaues und vor allen Dingen leichtes Bewegen mit einer geringen Kraft auf den Öffnungshebel erfolgen, wodurch ein definiertes aber vor allen Dingen geräuscharmes Entsperren des Gesperres erzielbar ist. Es versteht sich von selbst, dass je nach Belastung des Gesperres, beispielsweise durch große Schiebetüren oder kleine Hinterseitentüren, die Kraft auf das Gesperre variieren kann und somit eine konstruktive Auslegung des Hebels in Bezug auf seine Hebelverhältnisse und die erforderliche Kraft zum Entsperren anpassbar ist.

Die in Kraftfahrzeugschlössern eingesetzten Gesperre weisen eine Drehfalle auf, die mit einem Schlosshalter zusammenwirkt. Dabei wird die Drehfalle mittels einer Relativbewegung zwischen Kraftfahrzeugschloss und Schlosshalter in eine Rastposition hinein bewegt, in der die Rastposition mittels der Sperrklinke gesichert wird. Es sind Gesperre mit einer Vorrast und/oder einer Hauptrast von der Erfindung umfasst. Zusätzlich kann je nach Auslegung der Rastposition ein schließendes, neutrales oder öffnendes Moment in der Rastposition vorliegen. Schließendes Moment meint, dass die Drehfalle eine Kraft in die Sperrklinke einleitet, die die Sperrklinke in die Rastposition hinein bewegt. Ein neutrales Moment liegt dann vor, wenn die Drehfalle eine Kraft in die Sperrklinke einleitet, die durch den Mittelpunkt der Drehachse der Sperrklinke verläuft. Und letztlich kann mittels der Drehfalle eine Kraft in die Sperrklinke eingeleitet werden, die die Sperrklinke in eine Öffnungsrichtung vorbelastet. Die Sperrklinke wird dann mittels der Drehfalle aus der Rastposition herausgedrängt. In dem Fall, in dem öffnendes Moment auf die Sperrklinke wirkt, kann eine weitere Sperrklinke zum Einsatz kommen, die dann das Öffnen des Gesperres aus der Rastposition heraus blockiert. Derartige weitere Sperrklinken werden auch als Blockadehebel bezeichnet. Der Öffnungshebel kann unabhängig vom Aufbau des Gesperres an der Sperrklinke zum Einsatz kommen.

Der Öffnungshebel liegt mit einem ersten Teilbereich zwischen Sperrklinke und Drehfalle an und bildet mit dem ersten Teilbereich das sich schwenkbar zwischen Drehfalle und Sperrklinke bewegende Rastelement. An dem ersten Teilbereich des Öffnungshebels schließt sich ein zweiter Teilbereich an, der einen Hebelarm bildet. Durch den Hebelarm ist es erfindungsgemäß möglich, das Rastelement mit geringen Kräften zu bewegen und somit in vorteilhafter Weise die zum Öffnen des Gesperres notwendigen Kräfte oder Momente zu reduzieren, was sich wiederum positiv auf zum Beispiel einen elektrischen Antrieb zum Entsperren des Gesperres auswirkt. Das den ersten Teilbereich des Öffnungshebels bildende Rastelement ist schwenkbar in der Sperrklinke aufgenommen, vorzugsweise bildet die Sperrklinke eine Lagerstelle für den Öffnungshebel, wobei der Öffnungshebel beispielsweise formschlüssig und beispielsweise mittels eines Bajonettverschlusses in der Sperrklinke lagerbar ist. Vorstellbar ist es aber auch, dass der Öffnungshebel mittels eines separaten Lagermittels, wie beispielsweise einer Lagerachse, in der Sperrklinke aufgenommen ist.

Das Schließsystem bzw. Kraftfahrzeugschloss kann weiterhin ein Schlossgehäuse aufweisen, in dem das Gesperre, eine Verriegelungseinheit, eine Betätigungseinheit, ein elektrischer Antrieb und/oder Getriebeteile anordbar sind. Diese Aufzählung ist selbstverständlich nicht abschließend, sondern beschreibt lediglich Bestandteile des Kraftfahrzeugschlosses, die je nach Einsatzgebiet und Funktionalitäten zum Einsatz kommen können. Das Schlossgehäuse ist bevorzugt als Kunststoffspritzgussteil ausgebildet und kann aus zumindest einem Schlossgehäusedeckel und einer Schlossgehäuseschale bestehen. Das Schlossgehäuse dient vorrangig einem Schutz der Funktionsbauteile vor zum Beispiel eindringender Feuchtigkeit und/oder Verschmutzungen. Die Schlossgehäusebestandteile sind dabei zumindest bereichsweise dichtend miteinander verbunden.

Der Schlosskasten ist als Biegestanzteil ausbildbar und umschließt das Schlossgehäuse zumindest bereichsweise und/oder zwei- oder mehrseitig. Dabei kann der Schlosskasten ein Einlaufmaul für den Schlosshalter umschließen und somit zu einer weiteren Stabilisierung des Schlosses dienen. Bevorzugt ist das Kraftfahrzeugschloss über den Schlosskasten bzw. eine Schlossplatte als ebener Schlosskasten, mit der Kraftfahrzeugkarosserie unmittelbar verbunden und verschraubt. Dabei sind in der Schlossplatte Mittel zum Montieren, zum Beispiel Montageöffnungen, bevorzugt als Gewinde in der Schlossplatte vorgesehen.

In einer Ausführungsvariante der Erfindung ist der Öffnungshebel um die Lagerstelle in der Sperrklinke herum schwenkbar im Kraftfahrzeugschloss geführt. Der Öffnungshebel wird um die Lagerstelle in der Sperrklinke herum im Kraftfahrzeugschloss bewegt, wobei bevorzugt eine Führung für den Öffnungshebel vorgesehen ist. Vorstellbar ist, dass der Öffnungshebel selbst einen Teil der Führung bildet und beispielsweise formschlüssig in einer Führungsbahn zum Beispiel des Schlossgehäuses führbar ist. Vorstellbar ist es aber auch, dass die Führung am Öffnungshebel formschlüssig in einen Auslösehebel eingreift, wobei mittels des Auslösehebels ein Bewegen des Öffnungshebels ermöglichbar ist. Die Schwenkbewegung des Öffnungshebels bedingt eine kreisbogenabschnittsförmige Bewegung des Öffnungshebels und insbesondere einer Führung des Öffnungshebels, so dass in vorteilhafter Weise eine Führungsbahn durch den Schlosskasten, das Schlossgehäuse und/oder einer Verstärkungsplatte zur Verfügung stellbar ist. Durch den Einsatz einer Führung entlang einer Führungsbahn kann ein sicheres und definiertes Verschwenken des Öffnungshebels gewährleistet werden. Vorstellbar ist es erfindungsgemäß auch, dass der Öffnungshebel unmittelbar mittels eines Auslösehebels oder eines manuellen oder elektrischen Antriebs betätigbar ist, um das Gesperre zu entsperren.

Erfindungsgemäß ist die Lagerstelle des Öffnungshebels in der Sperrklinke als Langloch ausbildbar. Die Ausbildung der Lagerstelle in der Sperrklinke als Langloch bietet den Vorteil, dass sich der Öffnungshebel in der Sperrklinke abwälzen kann. Die Lagerstelle kann somit ein Abrollen des Öffnungshebels auf der Sperrklinke ermöglichen und somit ein geräuscharmes Öffnen des Gesperres unterstützen. Insbesondere durch das Langloch können Rollbewegungen ermöglicht und ein Abgleiten der Gesperreteile aufeinander verhindert werden. Bei einem Abgleiten treten hohe Reibkräfte auf und gleichzeitig können insbesondere in Bereichen hoher Last Geräusche generiert werden.

Vorteilhaft und eine weitere Ausgestaltungsvariante der Erfindung ist es, wenn der Öffnungshebel beidseitig in der Lagerstelle der Sperrklinke aufgenommen ist. Eine beidseitige Lagerung des Öffnungshebels, beispielsweise in einer beidseitig gelagerten Achse liefert eine zusätzliche Sicherung zur Stabilisierung des Gesperres. Eine Lagesicherung kann insbesondere dann von Vorteil sein, wenn das Gesperre einer Extremsituation ausgesetzt ist. Solche Extremsituationen können auftreten, wenn beispielsweise sehr hohe Kräfte auf das Gesperre wirken. Sehr hohe Kräfte können beispielsweise durch einen Unfall auf das Kraftfahrzeug einwirken. Auch in einem solchen Extremfall muss das Gesperre ein sicheres Verrasten und somit ein Schließen des Schlosses gewährleisten. Durch eine beidseitige Lagerung wird dann ein Herauswandern oder Kippen des Öffnungshebels verhindert und die Sicherheit im Gesperre erhöht.

Der Offnungshebel weist zumindest eine Radiuskontur auf, so dass ein Abwälzen des Öffnungshebels auf der Drehfalle und/oder der Sperrklinke ermöglichbar ist.

Durch die Ausbildung einer Radiuskontur im Bereich des Rastelements des Öffnungshebels kann eine Wälzbewegung zwischen dem Rastelement und der Drehfalle erzielt werden. Ausgehend von einem gesperrten Zustand des Gesperres kann dann mittels einer Bewegung des Öffnungshebels der Öffnungshebel und insbesondere der erste Teilbereich des Öffnungshebels, der sich im Eingriff mit der Drehfalle befindet, auf der Rastfläche der Drehfalle abgerollt, das heißt abgewälzt werden. Eine Wälzbewegung kann sehr geräuscharm erfolgen und unterscheidet sich maßgeblich von einer Gleitbewegung, wie sie bei üblichen Gesperren auftreten. Durch die Ausbildung einer Radiuskontur, das heißt einer konvexen Oberfläche im Bereich des Rastelements kann ein Abwälzen ein leichtes Bewegen des Öffnungshebels unterstützen. Vorstellbar ist es erfindungsgemäß auch, dass das zwischen Drehfalle und Sperrklinke angeordnet Rastelement bikonvex ausgeführt ist, das heißt eine erste Radiuskontur an der Rastfläche der Drehfalle und eine weitere Radiuskontur im Eingriffsbereich mit der Sperrklinke vorliegt. Durch die Ausbildung diametraler konvexer Oberflächen in den Anlagebereichen zwischen Drehfalle und Sperrklinke kann ein abwälzendes Öffnen des Gesperres erzielbar sein. In vorteilhafter Weise weist das Rastelement an den Anlageflächen zwischen Drehfalle und Sperrklinke einen einheitlichen Radius auf, so dass ausgehend von einem Mittelpunkt der Lagerstelle des Öffnungshebels in der Sperrklinke eine bereichsweise symmetrische Ausbildung des Rastelements vorliegen kann.

Ist ein Federelement, insbesondere eine Schenkelfeder, im Kraftfahrzeugschloss vorgesehen, wobei die Schenkelfeder derart angeordnet ist, dass der Öffnungshebel in eine Schließrichtung hinein eine Vorspannung erfährt, so ergibt sich eine weitere Ausgestaltungsvariante der Erfindung. Eine Federvorspannung auf den Öffnungshebel sichert die Lage des Öffnungshebels insbesondere in einer Rastposition. Die durch die Ausbildung eines Öffnungshebels deutlich reduzierten Kräfte, die zum Entsperren des Gesperres notwendig sind, bedingen gleichzeitig, dass durch eine unbeabsichtigte Bewegung des Öffnungshebels ein Entsperrvorgang eingeleitet werden kann. Um dies zu verhindern, wird ein Federelement derart angeordnet, dass in den Rastpositionen der Öffnungshebel federvorbelastet, das heißt mit einer Vorspannung in der Rastposition gehalten ist.

Liegt ein Federschenkel der Schenkelfeder kontinuierlich an einer äußeren Oberfläche des Öffnungshebels an, so bietet dies den Vorteil, dass einerseits die Rastpositionen sicherbar sind und andererseits während der Abwälzbewegung des Rastelements zwischen Drehfalle und Sperrklinke ein geräuscharmes Bewegen des Öffnungshebels ermöglicht wird. Durch die Federvorspannung kann der Öffnungshebel beispielsweise in einer Führungsbahn sicher geführt und geräuscharm ausgelenkt werden. Durch das Anliegen einer Vorspannung am Öffnungshebel können auch spielbedingte Klappergeräusche zum Beispiel in einer Öffnungsstellung des Gesperres verhindert werden.

Wälzt sich der Öffnungshebel, insbesondere das Rastelement, während einer Entsperrbewegung lediglich bereichsweise an der Drehfalle und/oder Sperrklinke ab, so ergibt sich eine weitere Ausgestaltungsvariante der Erfindung. Bevorzugt kommt während des Öffnungsvorgangs des Gesperres, das heißt dem Entsperrvorgang des Gesperres zu einem Abwälzen des Rastelements zwischen der Sperrklinke und Drehfalle. Je nach Ausgestaltungsvariante kann das Abwälzen zwischen Lagerstelle und Drehfalle oder Drehfalle, Lagerstelle und Sperrklinke erfolgen. Das Abwälzen überführt das Gesperre von einer Rastposition, in der beispielsweise ein schließendes oder neutrales Moment im Gesperre vorliegt hin zu einem öffnenden Moment. Der Öffnungsvorgang des Gesperres wird maßgeblich durch die in die Drehfalle eingeleitete Kraft beeinflusst. Wird mittels der Abwälzbewegung des Rastelements auf der Drehfalle die in der Ausgangslage vorliegende Spannungsspitze der Kraft aus der Drehfalle durch das Rastelement und insbesondere durch die Überführung in ein öffnendes Moment an der Sperrklinke überführt, so kann sobald die hohe Belastung reduziert wurde, auch ein bereichsweises Abgleiten zwischen Rastelement und Drehfalle erfolgen. Im Wesentlichen erfolgt das Entsperren aber über die Abwälzbewegung, so dass ein geräuscharmes und leichtes Öffnen des Gesperres ermöglichbar ist. Durch den Abbau der Spannungsspitze im Gesperre kann ein Abreißgeräusch zwischen Rastelement und Drehfalle eliminiert, aber auf jeden Fall deutlich reduziert werden. Es ist somit ein leises Entsperren ermöglichbar.

Eine weitere Ausgestaltungsvariante der Erfindung wird erzielt, wenn die Sperrklinke in einer Rastposition gegen eine Anschlagfläche eines Anschlags zur Anlage gelangt. Durch die Ausbildung eines Anschlags für die Sperrklinke und bevorzugt einem Anschlag in einer Vorrast- und/oder Hauptrastposition kann ein zusätzliches Sicherungsmittel für das Gesperre bereitgestellt werden. Einerseits kann die Einfalltiefe der Sperrklinke in die Drehfalle bestimmt werden und andererseits kann das Rastelement sicher im Eingriffsbereich gehalten werden. Die Sperrklinke wie auch der Öffnungshebel liegen dann einerseits fest am Anschlag an und werden mittels des Federelements in der Rastposition gehalten. Ein sicheres und geräuscharmes Verrasten und insbesondere ein Einhalten der Rastposition kann somit gewährleistet werden.

Vorteilhaft kann es auch sein, wenn der Öffnungshebel mittels eines Schlosskastens und/oder eines Schlossgehäuses im Kraftfahrzeugschloss zumindest bereichsweise führbar ist. Bedingt durch die Ausbildung des Rastelements als Öffnungshebel ergibt sich eine Erstreckung des Öffnungshebels ausgehend von der Lagerstelle in der Sperrklinke hin zu einem Hebelarm. Um ein definiertes und kippfreies Bewegen des Hebelarms zu ermöglichen, kann der Hebelarm im Schlossgehäuse und Schlosskasten und/oder einer Verstärkungsplatte und/oder einem Auslösehebel führbar sein. Insbesondere dann, wenn hohe Kräfte auf das Gesperre wirken, ist ein sicheres Führen zum Beispiel zum Entsperren des Gesperres notwendig. Ein Verkippen des Öffnungshebels bedingt die Gefahr, dass die Sperrklinke außer Eingriff mit der Drehfalle gelangen könnte und/oder sich das Rastelement im Gesperre verklemmt. Durch die Führung des Öffnungshebels kann ein Verkippen vermieden und somit ein weiteres Mittel zur sicheren Betätigung des Kraftfahrzeugschlosses bereitgestellt werden.

Nachfolgend wird die Erfindung unter Bezugnahme auf die anliegenden Zeichnungen anhand eines bevorzugten Ausführungsbeispiels näher erläutert. Es gilt jedoch der Grundsatz, dass das Ausführungsbeispiel die Erfindung nicht beschränkt, sondern lediglich eine mögliche Ausführung der Erfindung darstellt.

Es zeigt:
- Fig. 1: eine prinzipielle Darstellung eines Gesperres in einer Seitenansicht und im Bereich der Sperrklinke, wobei das Gesperre in einer Hauptrastposition dargestellt ist,
- Fig. 2: eine Seitenansicht auf ein erfindungsgemäßes Gesperre während eines Abwälzens des Rastelements auf der Drehfalle und
- Fig. 3: das erfindungsgemäße Gesperre in einer entsperrten Position.

In der Figur 1 ist eine Seitenansicht auf ein Kraftfahrzeugschloss 1 in einer prinzipiellen Darstellung und in einer Ansicht auf ein Gesperre 2 wiedergegeben. Das Gesperre 2 umfasst eine Drehfalle 3, sowie eine Sperrklinke 4, und einen Öffnungshebel 5. Der Öffnungshebel 5 wird mittels einer Schenkelfeder 6 in Richtung der dargestellten Hauptrastposition vorgespannt. Dazu liegt ein Federschenkel 7 der Schenkelfeder 6 an einer äußeren Oberfläche des Öffnungshebels 5 an. Der Öffnungshebel 5 ist in einer Lagerstelle 8 der Sperrklinke 4 schwenkbar aufgenommen. Zur Aufnahme des Öffnungshebels 5 weist die Sperrklinke ein Langloch 9 auf, wobei in dem Langloch 9 eine Achse 10 des Öffnungshebels 5 gelagert ist. Die Sperrklinke 4 wiederum ist mittels Achse 11 in zum Beispiel einem Schlosskasten 12 des Kraftfahrzeugschlosses 1 schwenkbar aufgenommen.

Dargestellt ist in der Figur 1 eine Hauptrastposition. Der Öffnungshebel 5 liegt mit einem Führungsmittel 13 an der Sperrklinke 4 an. Dabei unterteilt sich der Öffnungshebel 5 in ein Rastelement 14, das Führungsmittel 13 und den Hebelarm 15. An einem radialen Ende des Öffnungshebels 5 kann beispielsweise eine Öffnung 16 oder ein Bolzen 16 angeordnet sein, um den Öffnungshebel 5 um die Lagerstelle 8 herum zu verschwenken. Die Betätigung des Öffnungshebels 5 kann manuell oder elektrisch erfolgen.

Das Führungsmittel 13 kann mehrteilig ausgebildet sein und beispielsweise aus einem Dämpfungselement 17 und einem Führungsbolzen 18 bestehen. Mittels des Dämpfungselements 17 kann der Öffnungshebel 5 dämpfend zur Anlage an die Sperrklinke gebracht werden, wobei mittels des Führungsbolzens 18 der Öffnungshebel 5 beispielsweise in einer nicht dargestellten Führungsbahn geführt sein kann.

Das Rastelement 14 kommt an einer Rastfläche 19, insbesondere einer Hauptrastfläche, mit der Drehfalle 3 zur Anlage. Das Rastelement 14 ist in diesem Ausführungsbeispiel zumindest bereichsweise symmetrisch um die Achse 10 herum ausgebildet. Mittels einer ersten Radiuskontur 20 liegt das Rastelement 14 an der Rastfläche 19 an, wobei das Rastelement 14 mit einer zweiten Radiuskontur 21 mit einer Abwälzfläche 22 der Sperrklinke 4 in Eingriff steht.

Der Öffnungshebel 5 ist in diesem Ausführungsbeispiel einteilig aufgebaut und kann zumindest bereichsweise eine Kunststoffummantelung aufweisen. Eine Kunststoffummantelung ist beispielsweise dort vorteilhaft, wo der Öffnungshebel 5 an der Sperrklinke 4 anliegt, das heißt in den Bereichen, in denen es zu einer Gleitreibung zwischen der Sperrklinke 4 und Öffnungshebel 5 kommt. Vorzugsweise weist der Öffnungshebel 5 einen metallischen Kern auf, kann aber bereichsweise auch aus Kunststoff bestehen. Mittels des Federschenkels 7 der Schenkelfeder 6 wird eine Kraft F in den Öffnungshebel 5 eingeleitet, so dass eine Lagestabilisierung des Öffnungshebels 5 ermöglichbar ist. Zur weiteren Stabilisierung der Lage der Sperrklinke 4 und des Öffnungshebels 5 kann das Gesperre 2 einen Anschlag 23 aufweisen.

In der Figur 2 ist das Gesperre 2 in einer Position wiedergegeben, in der der Öffnungshebel 5 in Richtung des Pfeils P entlang einer Kreisbahn K, wie sie beispielhaft in der Figur 3 als strichpunktierte Linie eingezeichnet ist, und in Richtung des Pfeils P verschwenkt worden. Durch das Verschwenken des Öffnungshebels 5 wälzt sich die Kontur 20 an der Rastfläche 19 ab, wobei es gleichzeitig zu einem Abwälzen der Kontur 21 auf der Abwälzfläche 22 der Sperrklinke 4 kommt. Durch das Langloch 9 in der Sperrklinke ist die Achse 10 in der Lage, sich innerhalb der Sperrklinke 4 zu bewegen und ein Abwälzen des Rastelements 14 auf der Sperrklinke 4 wie auch der Drehfalle 3 zu ermöglichen.

Wie deutlich in der Figur 2 zu erkennen, ergibt sich aus dem Verschwenken des Öffnungshebels 5 ein verändertes Eingriffsverhältnis zwischen Drehfalle 3 und Sperrklinke 4. Ein in die Figur 2 eingezeichneter Kraftpfeil F weist nun in eine Richtung, die ein öffnendes Moment in Bezug auf die Sperrklinkenachse 11 erzeugt. Das öffnende Moment ermöglicht hierbei ein selbstständiges Entrasten des Gesperres 2.

Das öffnende Moment bewirkt, dass die Sperrklinke weiter im Uhrzeigersinn in Richtung des Pfeils P2 verschwenkt wird, wodurch die Radiuskontur 20 an der Rastfläche 19 abgleiten kann. In diesem Ausführungsbeispiel wird folglich eine überlagerte Öffnungsbewegung erzielt, wobei nach einem ersten Abwälzen des Rastelements 14 auf der Rastfläche 19 der Sperrklinke 3 ein Abgleiten des Rastelements 14 auf der Drehfalle 3 folgt. Das Gesperre 2 ist nun entsperrt, so dass die Drehfalle 3 den Schlosshalter freigeben kann und die Drehfalle 3 in die Öffnungsstellung zurückbewegt wird. Mittels einer Abflachung 24 in Form beispielsweise einer leicht konvexen Oberfläche des Öffnungshebels bzw. des Rastelements 14 kann der Öffnungshebel 5 entlang der Drehfalle 3 und insbesondere an einer Oberfläche 25 der Drehfalle 3 vorbei gleiten, so dass Rückstellgeräusche der Sperrklinke 4 in Bezug auf die Drehfalle 3 unterbindbar sind.

Die Sperrklinke 4 kann ein Federelement aufweisen, das die Sperrklinke 4 in Richtung der Drehfalle 3 vorspannt. Gleichzeitig besteht mittels des Dämpfungselements 17 die Möglichkeit, die in der Figur 3 dargestellte Öffnungslage des Öffnungshebels 5 im Zusammenspiel mit der Sperrklinke und dem Dämpfungselement 17 zu dämpfen. Insgesamt ergibt sich durch den erfindungsgemäßen Aufbau des Gesperres 2 ein geräuscharm agierendes Kraftfahrzeugschloss, das durch den Einsatz des Öffnungshebels 5 lediglich geringe Öffnungskräfte benötigt.

### Bezugszeichenliste

- 1: Kraftfahrzeugschloss
- 2: Gesperre
- 3: Drehfalle
- 4: Sperrklinke
- 5: Öffnungshebel
- 6: Schenkelfeder
- 7: Federschenkel
- 8: Lagerstelle
- 9: Langloch
- 10, 11: Achse
- 12: Schlosskasten
- 13: Führungsmittel
- 14: Rastelement
- 15: Hebelarm
- 16: Öffnung, Bolzen
- 17: Dämpfungselement
- 18: Führungsbolzen
- 19: Rastfläche
- 20, 21: Radiuskontur
- 22: Abwälzfläche
- 23: Anschlag
- 24: Abflachung
- 25: Oberfläche

- F: Kraft
- K: Kreisbahn
- P, P2: Pfeil

## Patentansprüche

1. Kraftfahrzeugschloss (1) aufweisend ein Gesperre (2) mit einer Drehfalle (3) und mindestens einer Sperrklinke (4), wobei die Drehfalle (3) mittels der Sperrklinke (4) in mindestens einer Rastposition verrastbar ist und einem im Eingriffsbereich zwischen Drehfalle (3) und Sperrklinke (4) angeordneten separaten Rastelement (14), wobei das Rastelement (14) in einer Lagerstelle (8) der Sperrklinke (4) schwenkbar aufgenommen ist, wobei das Rastelement (14) als Öffnungshebel (5) ausgeführt ist, **dadurch gekennzeichnet, dass** die Lagerstelle (8) als Langloch (9) ausgebildet ist, wobei der Öffnungshebel (5) zumindest eine Radiuskontur (20, 21) aufweist, so dass ein Abwälzen des Öffnungshebels (5) auf der Drehfalle (3) und/oder der Sperrklinke (4) ermöglichbar ist.

2. Kraftfahrzeugschloss (1) nach Anspruch 1, **dadurch gekennzeichnet, dass** der Öffnungshebel (5) um die Lagerstelle (8) herum schwenkbar im Kraftfahrzeugschloss (1) geführt ist.

3. Kraftfahrzeugschloss (1) nach einem der Ansprüche 1 oder 2, **dadurch gekennzeichnet, dass** der Öffnungshebel (5) beidseitig in der Lagerstelle (8) aufgenommen ist.

4. Kraftfahrzeugschloss (1) nach einem der Ansprüche 1 bis 3, **dadurch gekennzeichnet, dass** ein Federelement (6), insbesondere eine Schenkelfeder (6), vorgesehen ist, wobei die Schenkelfeder (6) derart im Kraftfahrzeugschloss (1) angeordnet ist, dass der Öffnungshebel (5) in eine Schließrichtung eine Vorspannung (F) erfährt.

5. Kraftfahrzeugschloss (1) nach dem Anspruch 4, **dadurch gekennzeichnet, dass** ein Federschenkel (7) der Schenkelfeder (6) kontinuierlich an einer äußeren Oberfläche des Öffnungshebels (5) anliegt.

6. Kraftfahrzeugschloss (1) nach einem der Ansprüche 1 bis 5, **dadurch gekennzeichnet, dass** der Öffnungshebel (5) sich während einer Entsperrbewegung lediglich bereichsweise an der Drehfalle (3) und/oder der Sperrklinke (4) abwälzt.

7. Kraftfahrzeugschloss (1) nach einem der Ansprüche 1 bis 6, **dadurch gekennzeichnet, dass** die Sperrklinke (4) in einer Rastposition gegen eine Anschlagfläche eines Anschlags (23) zur Anlage gelangt.

8. Kraftfahrzeugschloss (1) nach einem der Ansprüche 1 bis 7, **dadurch gekennzeichnet, dass** der Öffnungshebel (5) mittels eines Schlosskastens (12) und/oder eines Schlossgehäuses im Kraftfahrzeugschloss (1) zumindest bereichsweise führbar ist.

## Claims

1. Motor vehicle latch (1) comprising a locking mechanism (2) having a catch (3) and at least one pawl (4), wherein the catch (3) can be ratcheted in at least one ratcheting position by means of the pawl (4) and a separate ratcheting element (14) arranged in the engagement region between the catch (3) and the pawl (4), wherein the ratcheting element (14) is pivotably accommodated in a bearing point (8) of the pawl (4), wherein the ratcheting element (14) is designed as an opening lever (5), **characterized in that** the bearing point (8) is designed as a slot (9), wherein the opening lever (5) has at least one radius contour (20, 21) so that the opening lever (5) can be rolled on the catch (3) and/or the pawl (4).

2. Motor vehicle latch (1) according to claim 1, **characterized in that** the opening lever (5) is guided in the motor vehicle latch (1) so as to be pivotable about the bearing point (8).

3. Motor vehicle latch (1) according to either claim 1 or 2,
**characterized in that** the opening lever (5) is accommodated on both sides in the bearing point (8).

4. Motor vehicle latch (1) according to any of claims 1 to 3,
**characterized in that** a spring element (6), in particular a leg spring (6), is provided, wherein the leg spring (6) is arranged in the motor vehicle latch (1) such that the opening lever (5) undergoes preloading (F) in a closing direction.

5. Motor vehicle latch (1) according to claim 4, **characterized in that** a spring leg (7) of the leg spring (6) continuously abuts an outer surface of the opening lever (5).

6. Motor vehicle latch (1) according to any of claims 1 to 5,
**characterized in that,** during an unlocking movement, the opening lever (5) rolls only in regions on the catch (3) and/or the pawl (4).

7. Motor vehicle latch (1) according to any of claims 1 to 6,
**characterized in that,** in a ratcheting position, the pawl (4) comes into abutment with a stop surface of a stop (23).

8. Motor vehicle latch (1) according to any of claims 1 to 7,
**characterized in that** the opening lever (5) can be guided in the motor vehicle latch (1), at least in regions, by means of a lock case (12) and/or a lock housing.

## Revendications

1. Serrure de véhicule automobile (1) présentant un mécanisme de verrouillage (2) comportant un loquet rotatif (3) et au moins un cliquet d'arrêt (4), dans laquelle le loquet rotatif (3) peut être encliqueté dans au moins une position d'encliquetage au moyen du cliquet d'arrêt (4) et un élément d'encliquetage (14) séparé agencé dans une zone de mise en prise entre le loquet rotatif (3) et le cliquet d'arrêt (4), dans laquelle l'élément d'encliquetage (14) est reçu de manière pivotante dans un point d'appui (8) du cliquet d'arrêt (4), dans laquelle l'élément d'encliquetage (14) est réalisé sous la forme d'un levier d'ouverture (5), **caractérisée en ce que** le point d'appui (8) est conçu sous la forme d'un trou oblong (9), dans laquelle le levier d'ouverture (5) présente au moins un contour à rayon (20, 21), de sorte qu'un roulement du levier d'ouverture (5) sur le loquet rotatif (3) et/ou le cliquet d'arrêt (4) peut être rendu possible.

2. Serrure de véhicule automobile (1) selon la revendication 1, **caractérisée en ce que** le levier d'ouverture (5) est guidé autour du point d'appui (8) de manière pivotante dans la serrure de véhicule automobile (1).

3. Serrure de véhicule automobile (1) selon l'une des revendications 1 ou 2, **caractérisée en ce que** le levier d'ouverture (5) est reçu des deux côtés dans le point d'appui (8).

4. Serrure de véhicule automobile (1) selon l'une des revendications 1 à 3, **caractérisée en ce qu'**un élément élastique (6), en particulier un ressort à branches (6), est prévu, dans laquelle le ressort à branches (6) est agencé dans la serrure de véhicule automobile (1) de telle sorte que le levier d'ouverture (5) subit une précontrainte (F) dans une direction de fermeture.

5. Serrure de véhicule automobile (1) selon la revendication 4, **caractérisée en ce qu'**une branche de ressort (7) du ressort à branches (6) repose de manière continue sur une surface externe du levier d'ouverture (5).

6. Serrure de véhicule automobile (1) selon l'une des revendications 1 à 5, **caractérisée en ce que** le levier d'ouverture (5) roule, pendant un mouvement de déblocage, uniquement par zones sur le loquet rotatif (3) et/ou le cliquet d'arrêt (4).

7. Serrure de véhicule automobile (1) selon l'une des revendications 1 à 6, **caractérisée en ce que** le cliquet d'arrêt (4) vient en butée contre une surface de butée d'une butée (23) dans une position d'encliquetage.

8. Serrure de véhicule automobile (1) selon l'une des revendications 1 à 7, **caractérisée en ce que** le levier d'ouverture (5) peut être guidé au moins par zones au moyen d'un palastre de serrure (12) et/ou d'un boîtier de serrure dans la serrure de véhicule automobile (1).
